# FASCICULE DE BREVET EUROPEEN

(11) **EP 3 577 635 B1**
(45) Date de publication et mention de la délivrance du brevet: **28.02.2024**
(21) Numéro de dépôt: 18705689.0
(22) Date de dépôt: 29.01.2018
(51) Int. Cl.: G07D 7/202, G07D 7/206

(54) **PROCÉDÉ DE VÉRIFICATION DE L'AUTHENTICITÉ D'UN PRODUIT SENSIBLE**
VERFAHREN ZUR VERIFIZIERUNG DER AUTHENTIZITÄT EINES EMPFINDLICHEN PRODUKTS
METHOD FOR VERIFYING THE AUTHENTICITY OF A SENSITIVE PRODUCT

(30) Priorité: 31.01.2017 FR 1750810
(43) Date de publication de la demande: 11.12.2019
(73) Titulaire: SURYS, 77607 Marne la Vallée Cedex 3 (FR)
(72) Inventeur: PIC, Marc, 92100 Boulogne Billancourt (FR)
(74) Mandataire: Bouvier, Thibault
(86) Numéro de dépôt international: PCT/FR2018/050200
(87) Numéro de publication internationale: WO 2018/142054

(56) Documents cités:
- WO-A1-2015/042485
- US-A1- 2012 324 534
- US-A1- 2014 055 824

## Description

### DOMAINE DE L'INVENTION

La présente invention concerne le domaine de la protection des produits sensibles contre les contrefaçons. Au sens de la présente invention, un produit sensible comprend un identifiant, et correspond par exemple à un billet de banque, une boite de médicaments, un produit de luxe, etc.

L'identifiant comprend un ensemble de caractères, par exemple alphanumériques, kenji, etc. Par exemple, l'identifiant est un numéro de série.

La protection comprend au moins l'un parmi :
- le marquage d'un produit sensible et/ou de son emballage grâce audit identifiant, et
- la vérification dudit marquage, où par « vérification » on entend indistinctement vérification ou authentification.

L'identifiant peut être individuel, c'est-à-dire spécifique à un produit sensible donné. L'identifiant peut aussi être générique, c'est-à-dire spécifique à un ensemble de produits sensibles, par exemple un lot de médicaments.

Par souci de concision, seul le cas des billets de banque, qui sont les produits sensibles parmi les plus complexes en termes de sécurité, sera décrit ci-après, l'invention pouvant être mise en oeuvre pour tout autre produit sensible.

L'authenticité des billets de banque est essentielle dans la vie économique. Les billets de banque comprennent un ensemble d'éléments de sécurité, par exemple tels que signes, filigranes, fil de sécurité, hologramme, etc. qui sont incorporés dans ou sur les billets lors de leur fabrication.

Pour vérifier l'authenticité d'un billet de banque, il convient donc de vérifier l'authenticité de certains de ces éléments de sécurité, que ce soit sans équipement, avec des outils d'aide à l'authentification, ou avec une machine d'authentification.

À cet effet, on connaît certaines méthodes d'authentification publiées par exemple par la Banque de France à l'adresse Internet : https://www.banque-france.fr/la-banque-de-france/billets-et-pieces/notre-monnaie-leuro/authentifier-les-billets-en-eur/comment-authentifier-les-billets.html.

Diverses méthodes sont ainsi proposées, elles se basent notamment sur le toucher, l'observation en lumière ultraviolette ou en lumière visible, notamment à l'aide d'une loupe, ainsi que sur la manipulation d'un billet de banque afin de contrôler notamment l'aspect diffractant de l'hologramme en réaction avec un changement des conditions d'observations.

US2012/324534 divulgue la vérification d'un document de sécurité par comparaison de l'empreinte scannée de la personne avec celle dans la base de données.

US2014/055824 divulgue la vérification des documents de sécurité avec des hologrammes.

WO2015/042485 divulgue la vérification des documents de sécurité par comparaison des motifs imprimés.

Il est proposé ici une solution d'authentification avec un équipement optique simple et courant, permettant à quiconque de vérifier l'authenticité d'un produit sensible, en particulier un billet de banque, en lumière visible.

### RESUME DE L'INVENTION

Plus précisément, l'invention concerne selon un premier ses objets, un procédé de vérification de l'authenticité d'un produit sensible, tel que revendiqué dans la revendication 1.

On peut prévoir une étape (1010) consistant à définir un ensemble de points remarquables sur l'image numérique originale et sur l'image numérique test du produit sensible, chaque point remarquable étant défini comme un ensemble d'au moins un pixel, c'est-à-dire un pixel unique ou un ensemble de pixels adjacents deux à deux pour lequel le gradient de contraste est supérieur à une valeur seuil prédéfinie, selon au moins une direction prédéfinie et une distance prédéfinie autour dudit ensemble d'au moins un pixel.

L'étape (1020) de calcul de collisions locales consiste, pour au moins un point remarquable, à calculer un ensemble d'histogrammes locaux dans un sous-ensemble déterminé de l'image numérique test ou de l'image numérique originale, ledit sous-ensemble comprenant ledit point remarquable.

L'étape (1030) de métrologie consiste à calculer la distance entre un premier point remarquable et un deuxième point remarquable sur au moins l'une parmi l'image numérique originale et l'image numérique test du produit sensible.

On peut prévoir une étape (1040) consistant à associer dans la base de données chaque image numérique originale à une pluralité d'attributs correspondants, lesdits attributs comprenant au moins l'un parmi : les coordonnées de points remarquables, les distances entre certains points remarquables, des valeurs de gradient de contraste autour des points remarquables, ou encore d'autres caractéristiques notables comme des moments mathématiques de certaines parties de l'image.

On peut prévoir une étape (1050) consistant à associer, dans la base de données, un attribut de validité à l'une au moins des images numériques originales.

De préférence, l'étape de comparaison (1150) est court-circuitée en fonction de la valeur de l'attribut de validité.

Dans un mode de réalisation, l'étape d'acquisition (1100) est mise en oeuvre grâce à un capteur d'un objectif optique d'un objet communicant.

Dans un mode de réalisation, ledit sous-ensemble de l'image numérique test ou de l'image numérique originale présente une forme géométrique prédéterminée dont la valeur de la surface est prédéterminée ou fonction d'un gradient prédéterminé de contraste, de couleur ou d'intensité autour dudit point remarquable.

Selon un autre de ses objets, l'invention concerne un programme d'ordinateur comprenant des instructions de code de programme pour l'exécution des étapes du procédé selon l'invention, lorsque ledit programme est exécuté sur un ordinateur.

D'autres caractéristiques et avantages de la présente invention apparaîtront plus clairement à la lecture de la description suivante donnée à titre d'exemple illustratif et non limitatif et faite en référence aux figures annexées.

### DESCRIPTIF DES DESSINS

- la figure 1 illustre un mode de réalisation d'un produit sensible sous forme de billet de banque,
- la figure 2 illustre, sur un agrandissement d'une partie d'un identifiant de produit sensible, en l'espèce un numéro de série de billet de banque, un ensemble de flèches représentant la distance entre points remarquables pour le calcul de métrologie selon l'invention, et
- la figure 3 illustre un mode de réalisation du procédé selon l'invention.

### DESCRIPTION DETAILLEE

### Produit sensible

Un produit sensible 100, en l'espèce un billet de banque (spécimen) est illustré sur la figure 1. Le billet de banque est plan et rectangulaire. Par convention, on entend par X, ou horizontal, le sens de la longueur du billet de banque et par Y, ou verticale, le sens de la largeur dudit billet de banque.

Comme exposé préalablement le billet de banque comprend un ensemble d'éléments de sécurité, en particulier graphiques ou optiques.

Parmi les éléments de sécurité, le billet de banque comprend notamment un fil de sécurité 130, qui est intégré dans la pâte à papier dudit billet de banque et qui est visible optiquement par un effet local de contraste.

La position d'un fil de sécurité n'est pas nécessairement la même entre deux billets de banque de même valeur numéraire. Par exemple, lors de la fabrication d'un billet de banque, on peut prévoir que celui-ci comprend une fenêtre graphique dont la largeur est celle dudit billet, dont la longueur est au maximum celle dudit billet, et dans le plan dudit billet, à l'intérieur de laquelle la position du fil de sécurité est aléatoire, ledit fil de sécurité étant généralement rectiligne, et en particulier dans le sens de la largeur du billet.

Le billet de banque comprend également un filigrane 110, illustré notamment par le nombre « 20 » sur la figure 1 et qui est visible optiquement par un effet local de contraste.

Le produit sensible comprend un identifiant 120, typiquement composé de caractères alphanumériques, par exemple incrémentés, et en l'espèce un numéro de série. En particulier pour les billets de banque, l'identifiant n'est pas imprimé en offset. Généralement, il est imprimé avec une encre sombre, en l'espèce noire, sur un fond clair.

L'identifiant définit un premier plan et le fond définit un arrière-plan, il est visible optiquement par un effet local de contraste.

En outre, l'identifiant peut être reconnu par reconnaissance optique de caractères.

Le produit sensible est au moins partiellement plan, c'est-à-dire qu'il est plan ou comprend au moins une face plane supportant ledit identifiant. Typiquement, la surface plane supportant ledit identifiant est une surface sur laquelle ledit identifiant est intégré, apposé, collé, imprimé, etc. soit directement sur le produit sensible, soit sur l'emballage dudit produit sensible, notamment sur la partie de l'emballage recouvrant ladite surface.

Au sens de la présente invention, on considère donc indistinctement le produit sensible et son emballage.

De préférence, la surface plane supportant l'identifiant comprend au moins l'une des caractéristiques suivantes :
- elle est non uniformément monochromatique,
- elle comprend au moins un élément graphique (de sécurité ou de décor).

### Scan

Après la fabrication d'un produit sensible, et de préférence avant sa mise en service / dans le commerce, on prévoit une étape consistant à réaliser une image numérique dudit produit sensible, c'est-à-dire au moins de la face plane supportant ledit identifiant.

De préférence l'image réalisée est en haute définition et stockée dans une base de données sécurisée.

Ladite image numérique est dite « image numérique originale », par différence à une « image numérique test » décrite ultérieurement.

### Reconnaissance de caractères

On prévoit une étape consistant à reconnaître optiquement (OCR) les caractères de l'identifiant dans l'image numérique originale d'un produit sensible, typiquement grâce un scanner.

L'identifiant reconnu optiquement est enregistré sous format numérique et associé à l'image numérique originale dudit produit sensible dans la base de données, ce qui permet par exemple une indexation de celle-ci.

Sur le produit sensible, chaque caractère de l'identifiant est défini graphiquement par un ensemble de points d'impression. L'encre utilisée pour l'impression est sombre, en général noire. La teinte du fond sur lequel est imprimé chaque caractère est plus claire que celle de l'encre, de sorte que le caractère est lisible sur ledit fond grâce à un effet local de contraste.

Le fond sur lequel l'identifiant est imprimé n'est pas uniforme et peut comprendre un ensemble de motifs 150, qui peuvent être des éléments graphiques de sécurité ou de décor ; et chaque motif 150 du fond du produit sensible présente un effet local de contraste.

Les motifs du fond représentent par exemple des caractères alphanumériques, des symboles graphiques, une image, etc. qui dépend le plus souvent du domaine d'utilisation, par exemple le domaine fiduciaire (billets de banque), ou le domaine de l'emballage de produit pharmaceutique. Par exemple, le fond peut comprendre au moins l'un des éléments graphiques (de sécurité ou non) parmi :
- au moins un filigrane ;
- des impressions offset ;
- au moins un hologramme 140 ;
- au moins un fil de sécurité ;
- au moins une inscription, de préférence en encre de sécurité par exemple optiquement variable ;
- au moins une impression de fond (éventuellement plus ou moins monochromatique) ;
- des inscriptions légales (par exemple la composition, en particulier chimique) ;
- un ensemble d'au moins un logo ;
- un ensemble d'au moins un hologramme ou un élément de sécurité visible (par exemple une encre variable) ;
- etc.

De préférence, l'identifiant est unique. Toutefois, pour différentes raisons, il arrive que plusieurs produits sensibles présentent un même identifiant, par exemple plusieurs billets de banque de même valeur numéraire présentent un même numéro de série. On estime qu'au maximum une vingtaine de billets de banque de même valeur numéraire peuvent présenter un même numéro de série.

Cependant, même si deux produits sensibles présentent un même identifiant, en réalité d'autres éléments graphiques de la face supportant ledit identifiant diffèrent.

Par exemple, deux billets de banque présentant un même identifiant présentent en fait un ensemble d'au moins une différence par l'un au moins des éléments de sécurité ou le fond. Par exemple, la position de l'identifiant sur le fond est différente, ou le motif du fond est différent, etc.

Ainsi, vus globalement, les deux produits sensibles qui présentent un même identifiant sont en réalité graphiquement différents.

Ainsi, chaque produit sensible est en réalité graphiquement unique. Il possède donc une empreinte, c'est-à-dire un ensemble d'attributs (notamment optiques, graphiques et géométriques) qui lui confèrent son unicité. A l'instar d'une empreinte digitale, l'empreinte (optique) du produit sensible peut être extraite de l'image numérique originale pour identifier et authentifier ledit produit sensible comme décrit ultérieurement.

### Empreinte

On prévoit une étape 1000 consistant à extraire au moins une empreinte optique de l'image numérique originale du produit sensible scanné, c'est-à-dire à calculer les attributs qui concourent au caractère unique de celui-ci, à partir de l'image numérique dans la base de données ou avant son stockage dans celle-ci. On peut alors associer ladite empreinte à ladite image numérique originale dans la base de données.

Ainsi, dans la base de données, chaque image numérique originale est associée 1040 à une pluralité d'attributs correspondants, l'ensemble des attributs d'une image originale donnée permettant de caractériser au moins en partie celle-ci.

Les attributs comprennent par exemple les coordonnées de points remarquables (décrits ci-après), les distances entre certains points remarquables, des valeurs de gradient de contraste autour des points remarquables, etc. ou encore d'autres caractéristiques notables comme des moments mathématiques de certaines parties de l'image comme décrit ci-après.

De nombreux moments peuvent être utilisés, par exemple au moins l'un parmi :
- Les moments de Zernike, par exemple décrits à l'adresse liris.cnrs.fr/Documents/Liris-3770.pdf sont très utiles pour la modélisation de systèmes optiques, ils représentent bien les fronts d'onde et les transformations que ceux-ci subissent lors de la traversée de dioptres ou de la réflexion sur des miroirs. Ils sont très utiles pour la représentation des propriétés des images. Typiquement les premiers degrés des moments de Zernike représentent les inclinaisons et les changements d'orientation globaux du front d'onde, les seconds degrés représentent des astigmaties ou des défocalisations, les troisièmes degrés représentent les aberrations de coma, les quatrièmes degrés représentent les déformations sphériques, etc.
- Les moments de Hu, qui sont construits sur des moments centraux et qui sont invariants en échelle, par exemple tels que décrit dans M. K. Hu, "Visual Pattern Recognition by Moment Invariants", IRE Trans. Info. Theory, vol. IT-8, pp.179-187, 1962.

A titre alternatif des moments mathématiques, on peut aussi utiliser des descripteurs dits « binaires » en ce qu'ils sont basés sur des échantillons de motif sur lequel on a le choix de la zone à échantillonner, que l'on traite pour mesurer l'orientation du motif afin de le recaler (la méthode pour déterminer l'orientation étant choisie) et qui permet enfin de comparer des paires d'échantillons par exemple dans une logique d'arbre binaire (la façon d'organiser les comparaisons étant choisie).

De tels descripteurs binaires sont connus, par exemple :
- Sous l'acronyme BRIEF (Binary robust independent elementary features en anglais) de la méthode ORB (pour Orientated FAST and Rotated BRIEF en anglais), décrits par exemple à l'adresse https://gilscvblog.com/2013/10/04/a-tutorial-on-binary-descriptors-part-3-the-orb-descriptor/ ;
- Sous l'acronyme BRISK, et décrits par exemple dans l'article Leutenegger, Stefan, Margarita Chli, and Roland Y. Siegwart. "BRISK: Binary robust invariant scalable keypoints." Computer Vision (ICCV), 2011 IEEE International Conférence on. IEEE, 2011.) ; et
- Sous l'acronyme FREAK et décrits par exemple dans l'article Alahi, Alexandre, Raphael Ortiz, and Pierre Vandergheynst. "Freak: Fast retina keypoint." Computer Vision and Pattern Recognition (CVPR), 2012 IEEE Conférence on. IEEE, 2012.

L'extraction de l'empreinte du produit sensible est mise en oeuvre automatiquement et comprend de préférence au moins l'une des étapes parmi : une étape de calcul de collisions locales et une étape de métrologie.

### Points remarquables

On peut prévoir une étape 1010 consistant à définir, ou identifier, un ensemble de points remarquables sur l'image numérique (originale ou test) du produit sensible.

Un point remarquable est défini comme un point de l'image numérique du produit sensible, c'est-à-dire un pixel ou un ensemble de pixels adjacents deux à deux, pour lequel le gradient de contraste, selon une direction et une distance prédéfinies, est supérieur à une valeur seuil prédéfinie.

De préférence, la direction prédéfinie est horizontale et/ou verticale.

De préférence, un premier point remarquable appartient au premier plan. En l'espèce, un premier point remarquable est un point d'impression d'un caractère de l'identifiant. Par exemple un deuxième point remarquable appartient au premier plan ou à l'arrière-plan (fond). En l'espèce, un deuxième point remarquable est un point sur le contour d'un élément graphique du motif du fond.

Par exemple, un ensemble de points remarquables peut être défini ou identifié selon l'algorithme FAST (pour Features from Accelerated Segment Test en anglais) par exemple tel que décrit dans l'article de Edward Rosten et Tom Drummond « Machine learning for high-speed corner détection » (2006) publié à l'adresse https://www.edwardrosten.com/work/rosten_2006_machine.pdf.

### Collisions locales

On peut prévoir une étape 1020 de calcul de collisions locales sur l'image numérique originale du produit sensible.

L'étape de calcul de collisions locales consiste, pour au moins un point remarquable, à calculer un ensemble d'histogrammes locaux dans un sous-ensemble déterminé de l'image numérique, ledit sous-ensemble étant une partie de l'image numérique qui comprend ledit point remarquable, qui présente une forme géométrique prédéterminée et dont la valeur de la surface est prédéterminée ou fonction d'un gradient prédéterminé de contraste, de couleur ou d'intensité autour dudit point remarquable.

On peut prévoir toute forme géométrique prédéterminée. Celle-ci est enregistrée dans une mémoire. La valeur de la surface de la forme prédéterminée peut également être prédéterminée et enregistrée dans ladite mémoire. Avantageusement, la forme géométrique est un cercle centré sur ledit point remarquable, et dont le rayon est fonction du gradient choisi, ce qui simplifie les calculs donc augmente la vitesse de traitement.

Les histogrammes locaux sont calculés selon un nombre de directions prédéterminées.

De préférence, on enregistre et associe dans la base de données à chaque produit sensible numérisé au moins l'un des éléments parmi :
- la valeur des histogrammes locaux,
- la façon dont ont été calculées les collisions locales, et
- la position (coordonnées) des points remarquables.

Par exemple, on peut calculer et enregistrer dans la base de données l'une au moins des propriétés du sous-ensemble déterminé parmi :
des descripteurs de contour ou de forme,
des indices de forme ou de texture,
des caractéristiques colorimétriques,
des caractéristiques de motif.

Par exemple, on peut utiliser l'algorithme dit SIFT pour "Scale Invariant Feature Transform" en anglais ou l'algorithme dit SURF pour "Speeded Up Robust Features" en anglais, qui sont tous deux des descripteurs locaux qui consistent, dans un premier temps, à détecter un certain nombre de points d'intérêt dans l'image, pour ensuite calculer un descripteur décrivant localement l'image autour de chaque point d'intérêt. La qualité du descripteur est mesurée par sa robustesse aux changements possibles que peut subir une image, en l'occurrence le changement d'échelle et la rotation.

Pour l'algorithme SIFT, décrit notamment dans la publication D. Lowe. Object récognition from local scale-invariant features. IEEE International Conférence on Computer Vision, pages 1150-1157, 1999, la détection des points est basée sur les différences des gaussiennes (DoG) obtenues par le calcul de la différence entre chaque couple d'images lissées par un filtre gaussien, en variant à chaque fois le paramètre sigma (c'est à dire la déviation standard) du filtre. Les DoG peuvent être calculé pour différents niveaux d'échelle permettant d'introduire la notion de l'espace d'échelle. La détection des potentielles zones de points d'intérêt / points remarquables s'effectue en recherchant les extrema selon le plan de la dimension de l'image (x,y) et le plan du facteur d'échelle. Ensuite une étape de filtrage est nécessaire pour supprimer les points non pertinents, en éliminant par exemple les points dont le contraste est trop faible.

Le calcul du descripteur SIFT s'effectue sur une zone autour de chaque point d'intérêt par exemple de 16x16 pixels, subdivisée en 4x4 zones de 4x4 pixels. Sur chacune des 16 zones, un histogramme des orientations du gradient basé sur 8 intervalles est alors calculé. La concaténation des 16 histogrammes donne un vecteur descripteur de 128 valeurs.

Pour l'algorithme SURF, décrit notamment dans la publication H. Bay, T. Tuylelaars, and L. Van Gool. Surf : Speeded up robust features. European Conférence on Computer Vision, pages 404-417, 2006, la méthode consiste à utiliser le déterminant de la matrice Hessienne, à calculer une approximation des dérivées secondes des gaussiennes de l'image par le biais de filtres à différentes échelles en utilisant des masques de différentes tailles (par exemple 9x9, 15x15, 21x21, ...). Pour le calcul de l'orientation des points et les descripteurs autour des points, le principe est basé sur les sommes des réponses des ondelettes de Haar horizontales et verticales ainsi que leurs normes. La zone circulaire de description est divisée là encore en 16 régions. Une analyse en ondelettes est effectuée sur chaque région afin de construire le descripteur final. Ce dernier est constitué de la somme des gradients en x et en y ainsi que de la somme de leur norme respective pour l'ensemble des 16 régions. Le vecteur descripteur est ainsi constitué de 64 valeurs qui représentent des propriétés extraites à la fois dans l'espace normal et dans celui des échelles de grandeur.

A titre alternatif à l'algorithme SIFT, on peut utiliser l'un des algorithmes parmi :
- l'algorithme ASIFT pour Affine-SIFT. C'est une méthode de comparaison d'images qui permet d'intégrer dans la prise en compte les transformations affines sur l'image et qui, en l'espèce, peut servir à compenser les déformations dues à l'orientation du plan du produit sensible dans l'espace (en particulier un billet de banque). Une telle méthode est décrite par exemple à l'adresse http://www.ipol.im/pub/art/2011/my-asift/ ; et
- l'algorithme ORB, qui est une méthode destinée à accélérer les traitements vis-à-vis de l'algorithme SIFT et qui est basé sur un détecteur de points remarquables de type FAST décrite ci-dessus, et des descripteurs de propriétés locales de type test binaires BRIEF, par exemple tel que décrit à l'adresse http://www.vision.cs.chubu.ac.jp/CV-R/pdf/Rublee_iccv2011.pdf.

A chaque sous-ensemble correspond une seule empreinte. On peut prévoir de stocker l'empreinte de chaque sous-ensemble sélectionné dans la base de données.

### Métrologie

On peut prévoir une étape 1030 de métrologie consistant à calculer la distance entre un premier point remarquable et un deuxième point remarquable sur l'image numérique originale du produit sensible.

De préférence, la distance entre le premier point remarquable et le deuxième point remarquable est supérieure à une première valeur seuil enregistrée dans une mémoire, et inférieure à une deuxième valeur seuil enregistrée dans ladite mémoire.

La première valeur seuil permet de garantir que les deux points remarquables ne soient pas trop près l'un de l'autre ; la deuxième valeur seuil permet de garantir que les deux points remarquables pas trop éloignés l'un de l'autre.

De préférence, le premier point remarquable est situé sur un des caractères de l'identifiant du produit sensible.

Dans une première variante, le deuxième point remarquable est situé sur un fil de sécurité dudit produit sensible.

Dans une deuxième variante, le deuxième point remarquable est situé sur une bordure dudit produit sensible ou sur une bordure de la face supportant ledit identifiant.

Dans une troisième variante, le deuxième point remarquable situé sur le contour d'un motif du fond de la face supportant ledit identifiant.

Sur la figure 2, la distance entre deux points remarquables est illustrée par une double flèche. A une extrémité des doubles flèches, les premiers points remarquables sont situés sur le contour de caractères de l'identifiant, en l'espèce les chiffres 04 du numéro de série d'un billet de banque ; et à l'autre extrémité des doubles flèches, les deuxièmes point remarquables sont situés sur le contour d'un caractère du fond (en l'espèce la lettre R qui apparaît légèrement en arrière-plan, avec des guilloches).

Les variantes précédentes sont combinables entre elles. On peut calculer la distance entre un premier et un deuxième point remarquable, et calculer la distance entre le premier point remarquable et un troisième point remarquable différent du deuxième.

De préférence, le premier point remarquable et le deuxième point remarquable sont alignés sur une droite horizontale, ou sur une droite verticale, de sorte que la distance est calculée selon la direction horizontale et/ou selon la direction verticale, dans un sens ou dans l'autre, l'horizontale et la verticale étant définies typiquement par le sens de lecture.

De préférence, au moins l'une des distances calculées pour le produit sensible est enregistrée et associée à l'image numérique originale dudit produit sensible dans la base de données.

### Fonctionnement

Pour vérifier l'authenticité d'un produit sensible, en particulier une fois celui-ci mis en service / dans le commerce, on prévoit une étape 1100 d'acquisition d'une image numérique dudit produit sensible, typiquement grâce un objectif optique d'un objet communicant, ledit produit sensible étant de préférence plan et comprenant une surface supportant un identifiant. Ladite image numérique est dite « image numérique test ».

Par « objet communicant » on entend tout objet, de préférence portable, équipé d'un objectif optique, d'un processeur et d'une mémoire, et susceptible d'établir une communication, radio ou autre, avec la base de données. Typiquement, l'objet communicant est un téléphone portable, un téléphone intelligent - ou Smartphone par anglicisme, un PDA, une tablette, etc., un ordinateur individuel ou une trieuse automatique de billets de banque.

L'image test dudit produit sensible comprenant ledit identifiant subit alors une étape de traitement numérique, qui vise à comparer ladite image test à une image numérique originale correspondante et qui peut être mis en oeuvre sur l'objet communicant ou, de préférence, sur un serveur distant. Typiquement le serveur distant est le serveur hébergeant la base de données, ou un serveur en communication avec celle-ci et avec l'objet communicant, ce qui limite les risques de piratage de l'objet communiquant.

L'étape de traitement numérique comprend une étape 1110 de reconnaissance optique de caractères (OCR) consistant à reconnaître les caractères de l'identifiant dudit produit sensible.

On prévoit une étape 1130 consistant à envoyer au serveur distant au moins l'un parmi :
- les caractères de l'identifiant reconnu optiquement, et
- ladite image numérique test.

Après connexion dudit objet communicant à la base de données, on prévoit alors une étape 1140 consistant à identifier dans la base de données un ensemble d'au moins une image numérique originale correspondant aux caractères de l'identifiant reconnu optiquement.

L'état de traitement numérique comprend également une étape 1120 consistant à extraire une empreinte optique de l'image numérique test, de manière identique à l'extraction d'une empreinte optique de l'image numérique originale, c'est-à-dire selon les étapes 1010, 1020, 1030 précédemment décrites.

L'empreinte optique de l'image numérique test est alors comparée 1150 à chaque empreinte optique de l'ensemble d'au moins une image numérique originale. Si plusieurs empreintes optiques de l'image numérique test sont calculées, on peut prévoir de comparer chaque empreinte optique de l'image numérique test avec chaque empreinte optique de l'image numérique orignale.

De préférence, on prévoit alors d'émettre un signal dont la valeur est fonction du résultat de la comparaison. Par exemple, on prévoit un signal binaire dont l'une des valeurs binaires signifie que la comparaison est positive, c'est-à-dire que l'empreinte de l'image test est égale à l'empreinte de l'image originale, et l'autre valeur binaire signifie que la comparaison est négative.

Le risque d'obtenir une comparaison positive entre l'empreinte d'une image numérique originale provenant d'un produit sensible original et l'empreinte d'une image numérique test provenant d'un faux produit sensible créé par exemple par photocopie est extrêmement faible du fait de l'ensemble des éléments de sécurité, et notamment du fil de sécurité dans le cas des billets de banque.

Dans le cas des billets de banque, on estime le risque de comparaison positive par erreur (similarité accidentelle entre deux billets sur le type de caractéristiques mesurées) à 1/13 000 000 000.

On peut prévoir d'associer 1050, dans la base de données, un attribut dit de validité pour chaque image numérique originale. Par exemple, une valeur dudit attribut signifie que le produit sensible à l'origine de ladite image numérique originale est considéré comme étant non valide, par exemple parce qu'il a été retiré de la mise en circulation ou déclaré volé. De préférence, l'étape de comparaison est court-circuitée en fonction de la valeur dudit attribut, c'est-à-dire si le produit sensible à l'origine de ladite image numérique originale est considéré comme étant non valide.

Grâce à l'invention, le calcul des collisions locales peut être avantageusement réalisé sur un support (billet de banque, emballage) froissé ou dont les bords sont abîmés.

Nomenclature
- 100: Produit sensible
- 110: Filigrane
- 120: Identifiant du produit sensible, par exemple numéro de billet de banque
- 130: Fil de sécurité
- 140: Hologramme
- 150: Motif du fond
- 1000: Extraction d'une empreinte optique de l'image numérique originale
- 1010: Définition d'un ensemble de points remarquables sur l'image numérique originale et sur l'image numérique test
- 1020: Calcul de collisions locales sur l'image numérique originale et/ou sur l'image numérique test
- 1030: Étape de métrologie sur l'image numérique originale et/ou sur l'image numérique test
- 1040: Association dans la base de données à chaque image numérique originale d'une pluralité d'attributs correspondants
- 1050: Association dans la base de données, d'un attribut de validité à l'une au moins des images numériques originales
- 1100: Acquisition d'une image numérique test dudit produit sensible
- 1110: Reconnaissance optique des caractères de l'identifiant du produit sensible
- 1120: Extraction d'une empreinte optique de l'image numérique test
- 1130: Envoi à un serveur distant
- 1140: Identification dans la base de données d'au moins une image numérique originale correspondant à l'image numérique test
- 1150: Comparaison des empreintes de l'image numérique test et de l'image numérique originale

## Revendications

1. Procédé de vérification de l'authenticité d'un produit sensible, ledit produit sensible comprenant un identifiant comprenant un ensemble de caractères,
**caractérisé en ce que** le procédé comprenant des étapes consistant à :
- acquérir (1100) une image numérique test comprenant ledit identifiant dudit produit sensible ;
- reconnaître optiquement (1110) des caractères dudit identifiant,
- définir (1010) un ensemble de points remarquables sur l'image numérique originale et sur l'image numérique test du produit sensible, un point remarquable étant défini comme un point de l'image numérique du produit sensible, c'est-à-dire un pixel ou un ensemble de pixels adjacents deux à deux, pour lequel le gradient de contraste est supérieur à une valeur seuil prédéfinie, selon au moins une direction prédéfinie et une distance prédéfinie autour dudit ensemble d'au moins un pixel,
- extraire (1120) une empreinte optique de l'image numérique test,
- envoyer (1130) à un serveur distant comprenant une base de données comprenant un ensemble d'images numériques originales de produits sensibles, au moins l'un parmi :
∘ les caractères de l'identifiant reconnus optiquement,
∘ l'empreinte optique de l'image numérique test extraite, et
∘ ladite image numérique test,
- identifier (1140) dans la base de données un ensemble d'au moins une image numérique originale correspondant à ladite image numérique test,
- extraire (1000) une empreinte optique de l'image numérique originale correspondante, et
- comparer (1150) l'empreinte optique de l'image numérique test et l'empreinte optique de l'image numérique originale,
dans lequel :
- l'étape (1120) consistant à extraire une empreinte optique de l'image numérique test est mise en oeuvre de manière identique à l'étape (1000) consistant à extraire une empreinte optique de l'image numérique originale,
l'étape d'extraction (1000, 1120) comprenant au moins l'une des étapes parmi :
- une étape (1020) de calcul de collisions locales, consistant pour au moins un point remarquable, à calculer un ensemble d'histogrammes locaux dans un sous-ensemble déterminé de l'image numérique, ledit sous-ensemble étant une partie de l'image numérique qui comprend ledit point remarquable, et
- une étape (1030) de métrologie, consistant à calculer la distance entre un premier point remarquable et un deuxième point remarquable sur l'image numérique originale ou sur l'image numérique test.

2. Procédé selon la revendication 1, dans lequel Pour l'étape (1020) de calcul de collisions locales, ledit sous-ensemble qui comprend ledit point remarquable présente une forme géométrique prédéterminée, dont la valeur de la surface est prédéterminée ou fonction d'un gradient prédéterminé de contraste, de couleur ou d'intensité autour dudit point remarquable.

3. Procédé selon la revendication 2, dans lequel la forme géométrique est un cercle centré sur ledit point remarquable.

4. Procédé selon l'une quelconque des revendications précédentes, dans lequel pour l'étape (1030) de métrologie, la distance entre le premier point remarquable et le deuxième point remarquable est supérieure à une première valeur seuil enregistrée dans une mémoire, et inférieure à une deuxième valeur seuil enregistrée dans ladite mémoire.

5. Procédé selon l'une quelconque des revendications 2 à 4, comprenant une étape (1040) consistant à associer dans la base de données chaque image numérique originale à une pluralité d'attributs correspondants, lesdits attributs comprenant au moins l'un parmi : les coordonnées de points remarquables, les distances entre certains points remarquables, et des valeurs de gradient de contraste autour des points remarquables ou encore d'autres caractéristiques notables comme des moments mathématiques de certaines parties de l'image.

6. Procédé selon l'une quelconque des revendications précédentes, comprenant une étape (1050) consistant à associer, dans la base de données, un attribut de validité à l'une au moins des images numériques originales.

7. Procédé selon la revendication 6, dans lequel l'étape de comparaison (1150) est court-circuitée en fonction de la valeur de l'attribut de validité.

8. Procédé selon l'une quelconque des revendications précédentes, dans lequel l'étape d'acquisition (1100) est mise en oeuvre grâce à un capteur d'un objectif optique d'un objet communicant.

9. Procédé selon l'une quelconque des revendications précédentes, comprenant en outre une étape consistant à associer ladite empreinte optique de l'image numérique originale à ladite image numérique originale dans la base de données ; et
des étapes consistant à enregistrer et associer dans la base de données à chaque produit sensible numérisé au moins l'un des éléments parmi :
- la valeur des histogrammes locaux,
- la façon dont ont été calculées les collisions locales, et
- la position des points remarquables.

10. Procédé selon l'une quelconque des revendications précédentes, dans lequel un premier point remarquable est un point d'impression d'un caractère de l'identifiant et un deuxième point remarquable appartient au premier plan ou à l'arrière-plan.

## Patentansprüche

1. Verfahren zur Überprüfung der Echtheit eines empfindlichen Produkts, wobei das empfindliche Produkt eine Kennung umfasst, die eine Menge von Zeichen umfasst, **dadurch gekennzeichnet, dass** das Verfahren Schritte umfasst, die darin bestehen:
- ein digitales Testbild zu erfassen (1100), das die Kennung des empfindlichen Produkts umfasst;
- Zeichen der Kennung optisch zu erkennen (1110),
- eine Menge von markanten Punkten auf dem digitalen Originalbild und auf dem digitalen Testbild des empfindlichen Produkts zu definieren (1010), wobei ein markanter Punkt als ein Punkt des digitalen Bildes des empfindlichen Produkts definiert ist, d. h. ein Pixel oder eine Menge aus paarweise benachbarten Pixeln, bei dem der Kontrastgradient gemäß mindestens einer vorgegebenen Richtung und einem vorgegebenen Abstand um die Menge aus mindestens einem Pixel herum größer als ein vorgegebener Schwellenwert ist,
- einen optischen Abdruck des digitalen Testbildes zu extrahieren (1120),
- an einen entfernten Server, der eine Datenbank umfasst, die eine Menge digitaler Originalbilder von empfindlichen Produkten umfasst, mindestens eines der folgenden Elemente zu senden (1130):
o die optisch erkannten Zeichen der Kennung,
o den extrahierten optischen Abdruck des digitalen Testbildes und
o das digitale Testbild,
- in der Datenbank eine Menge aus mindestens einem digitalen Originalbild zu identifizieren (1140), das dem digitalen Testbild entspricht,
- einen optischen Abdruck des entsprechenden digitalen Originalbildes zu extrahieren (1000) und
- den optischen Abdruck des digitalen Testbildes und den optischen Abdruck des digitalen Originalbildes zu vergleichen (1150),
bei dem:
- der Schritt (1120), der darin besteht, einen optischen Abdruck des digitalen Testbildes zu extrahieren, auf identische Weise im Schritt (1000) durchgeführt wird, der darin besteht, einen optischen Abdruck des digitalen Originalbildes zu extrahieren,
- der Schritt des Extrahierens (1000, 1120) mindestens einen der folgenden Schritte umfasst:
- einen Schritt (1020) des Berechnens lokaler Kollisionen, der für mindestens einen markanten Punkt darin besteht, eine Menge lokaler Histogramme in einer bestimmten Teilmenge des digitalen Bildes zu berechnen, wobei die Teilmenge ein Teil des digitalen Bildes ist, das den markante Punkt umfasst, und
- einen Metrologieschritt (1030), der darin besteht, den Abstand zwischen einem ersten markanten Punkt und einem zweiten markanten Punkt auf dem digitalen Originalbild oder auf dem digitalen Testbild zu berechnen.

2. Verfahren nach Anspruch 1, bei dem
beim Schritt (1020) des Berechnens lokaler Kollisionen die Teilmenge, die den markanten Punkt umfasst, eine vorbestimmte geometrische Form aufweist, bei welcher der Wert der Fläche vorbestimmt ist oder von einem vorbestimmten Kontrast-, Farb- oder Intensitätsgradienten um den markanten Punkt herum abhängig ist.

3. Verfahren nach Anspruch 2, bei dem die geometrische Form ein auf den markanten Punkt zentrierter Kreis ist.

4. Verfahren nach einem der vorhergehenden Ansprüche, bei dem beim Metrologieschritt (1030) der Abstand zwischen dem ersten markanten Punkt und dem zweiten markanten Punkt größer als ein erster Schwellenwert ist, der in einem Speicher gespeichert ist, und kleiner als ein zweiter Schwellenwert ist, der in dem Speicher gespeichert ist.

5. Verfahren nach einem der Ansprüche 2 bis 4, das einen Schritt (1040) umfasst, der darin besteht, in der Datenbank jedes digitale Originalbild mit einer Mehrzahl entsprechender Attribute zu verknüpfen, wobei die Attribute mindestens eines der folgenden Elemente umfassen: die Koordinaten von markanten Punkten, die Abstände zwischen bestimmten markanten Punkten und Kontrastgradientwerte um markante Punkte herum oder aber weitere bemerkenswerte Merkmale wie mathematische Momente bestimmter Teile des Bildes.

6. Verfahren nach einem der vorhergehenden Ansprüche, das einen Schritt (1050) umfasst, der darin besteht, in der Datenbank ein Gültigkeitsattribut mit mindestens einem der digitalen Originalbilder zu verknüpfen.

7. Verfahren nach Anspruch 6, bei dem der Schritt des Vergleichens (1150) in Abhängigkeit vom Wert des Gültigkeitsattributs umgangen wird.

8. Verfahren nach einem der vorhergehenden Ansprüche, bei dem der Schritt des Erfassens (1100) dank eines Sensors eines optischen Objektivs eines kommunizierenden Objekts durchgeführt wird.

9. Verfahren nach einem der vorhergehenden Ansprüche, das ferner einen Schritt umfasst, der darin besteht, den optischen Abdruck des digitalen Originalbildes mit dem digitalen Originalbild in der Datenbank zu verknüpfen; und
Schritte, die darin bestehen, in der Datenbank mindestens eines der folgenden Elemente zu speichern und mit jedem digitalisierten empfindlichen Produkt zu verknüpfen:
- den Wert der lokalen Histogramme,
- die Art und Weise, wie die lokalen Kollisionen berechnet worden sind, und
- die Position der markanten Punkte.

10. Verfahren nach einem der vorhergehenden Ansprüche, bei dem ein erster markanter Punkt ein Druckpunkt eines Zeichens der Kennung ist und ein zweiter markanter Punkt dem Vordergrund oder dem Hintergrund angehört.

## Claims

1. Method for verifying the authenticity of a sensitive product, said sensitive product comprising an identifier comprising a set of characters, **characterized in that** the method comprises steps consisting in:
- acquiring (1100) a test digital image comprising said identifier of said sensitive product;
- optically recognizing (1110) characters of said identifier,
- defining (1010) a set of distinctive points on the original digital image and on the test digital image of the sensitive product, a distinctive point being defined as a point of the digital image of the sensitive product, that is to say a pixel or a set of two-by-two adjacent pixels, for which the contrast gradient is greater than a predefined threshold value in at least one predefined direction and at a predefined distance around said set of at least one pixel,
- extracting (1120) an optical fingerprint of the test digital image,
- sending (1130), to a remote server comprising a database comprising a set of original digital images of sensitive products, at least one from among:
∘ the optically recognized characters of the identifier,
∘ the optical fingerprint of the extracted test digital image, and
∘ said test digital image,
- identifying (1140), in the database, a set of at least one original digital image corresponding to said test digital image,
- extracting (1000) an optical fingerprint of the corresponding original digital image, and
- comparing (1150) the optical fingerprint of the test digital image and the optical fingerprint of the original digital image,
wherein:
- the step (1120) consisting in extracting an optical fingerprint of the test digital image is implemented in an identical manner to the step (1000) consisting in extracting an optical fingerprint of the original digital image,
the extraction step (1000, 1120) comprising at least one of the steps from among:
- a step (1020) of calculating local collisions, consisting in calculating, for at least one distinctive point, a set of local histograms in a determined subset of the digital image, said subset being part of the digital image which comprises said distinctive point, and
- a metrology step (1030) consisting in calculating the distance between a first distinctive point and a second distinctive point on the original digital image or on the test digital image.

2. Method according to Claim 1, wherein,
for the step (1020) of calculating local collisions, said subset which comprises said distinctive point has a predetermined geometrical shape the value of the area of which is predetermined or a function of a predetermined contrast, colour or intensity gradient around said distinctive point.

3. Method according to Claim 2, wherein the geometrical shape is a circle centred around said distinctive point.

4. Method according to any one of the preceding claims, wherein, for the metrology step (1030), the distance between the first distinctive point and the second distinctive point is greater than a first threshold value stored in a memory and less than a second threshold value stored in said memory.

5. Method according to any one of Claims 2 to 4, comprising a step (1040) consisting in associating, in the database, each original digital image with a plurality of corresponding attributes, said attributes comprising at least one from among: the coordinates of distinctive points, the distances between certain distinctive points, and values of contrast gradient around distinctive points or else other distinctive features such as mathematical moments of certain parts of the image.

6. Method according to any one of the preceding claims, comprising a step (1050) consisting in associating, in the database, a validity attribute with at least one of the original digital images.

7. Method according to Claim 6, wherein the comparison step (1150) is bypassed depending on the value of the validity attribute.

8. Method according to any one of the preceding claims, wherein the acquisition step (1100) is implemented using a sensor of an optical lens of a communicating object.

9. Method according to any one of the preceding claims, further comprising a step consisting in associating said optical fingerprint of the original digital image with said original digital image in the database; and
steps consisting in storing and associating, in the database, with each digitized sensitive product, at least one of the elements from among:
- the value of the local histograms,
- the way in which the local collisions were calculated, and
- the position of the distinctive points.

10. Method according to any one of the preceding claims, wherein a first distinctive point is a printing point of a character of the identifier and a second distinctive point belongs to the foreground or to the background.
